# EUROPÄISCHE PATENTSCHRIFT

(11) **EP 2 664 849 B1**
(45) Veröffentlichungstag und Bekanntmachung des Hinweises auf die Patenterteilung: **21.11.2018**
(21) Anmeldenummer: 13166357.7
(22) Anmeldetag: 03.05.2013
(51) Int. Cl.: F23D 14/62, F23D 14/60, F23N 3/02, F23L 13/02, F23N 1/02

(54) **Brenngas-Luft-Mischvorrichtung**
Combustible gas-air mixing device
Dispositif de mélange air-gaz combustible

(30) Priorität: 15.05.2012 DE 102012009628
(43) Veröffentlichungstag der Anmeldung: 20.11.2013
(73) Patentinhaber: Vaillant GmbH, 42859 Remscheid (DE)
(72) Erfinder: Wriske, Jochen, 42857 Remscheid (DE); Wodtke, Matthias, 42119 Wuppertal (DE); Schmidt, Nicole, 42855 Remscheid (DE); Lange, Gabriele, 42659 Solingen (DE); Messerschmidt, Thomas, 58256 Ennepetal (DE); Zscheile, Bernhard, 42897 Remscheid (DE)
(74) Vertreter: Popp, Carsten

(56) Entgegenhaltungen:
- EP-A2- 1 445 451
- DE-C1- 19 925 567
- US-A- 4 465 456

## Beschreibung

Die Erfindung betrifft eine Brenngas-Luft-Mischvorrichtung für ein Heizgerät. Gattungsgemäße Mischvorrichtungen basieren auf einer Mischdüse, üblicherweise einer Venturidüse, bei der mittels eines Gebläses Luft durch die Düse gefördert wird. Im Bereich des engen Querschnitts der Venturidüse wird orthogonal Brenngas zugeführt. Über eine Drossel im Gasweg wird die für eine saubere Verbrennung benötigte Brenngasmenge im Verhältnis zur Luftmenge eingestellt. Die Venturidüse gewährleistet, dass über einen bestimmten Bereich des Luftmassenstroms das Brenngas-Luft-Verhältnis in engen Toleranzen konstant bleibt.

Dies trifft jedoch unterhalb eines Grenzwerts, bei dem die Strömungsgeschwindigkeit zu gering wird, nicht mehr zu. Für ein Heizungsgerät ist es vorteilhaft, wenn dieses über einen breiten Modulationsbereich, also einem großen Verhältnis zwischen maximaler und minimaler Leistung bei Nenn- bzw. bei Teillast verfügt. Diese Systeme sind jedoch dahingehend begrenzt, dass der sich dabei über die Venturidüse einstellende Druckverlust von Teil- zu Nennlast quadratisch verhält und dadurch das Gesamtsystem in der Nennlast durch die maximal mögliche Druckerhöhung des verwendeten Gebläses begrenzt ist.

Aus diesem Grund sind aus dem Stand der Technik verschiedene Lösungen bekannt, die auch im Teillastbereich mit geringen Leistungen ein ausreichend eng toleriertes Brenngas-Luft-Verhältnis aufweisen.

Die Patentanmeldung DE 196 35 974 A1 beschreibt eine Brenngas-Luft-Mischvorrichtung für Gasheizgeräte, bei dem der Öffnungsquerschnitt zur Brennkammer durch eine schwerkraftbelastete Pendelklappe je nach Volumenstrom angepasst wird.

Das Patent EP 1 183 483 B1 beschreibt eine Mischvorrichtung für Brenngas und Verbrennungsluft mit zwei parallelen Luftdüsen in Form von Venturidüsen. Eine oder alternativ beide Luftdüsen sind durch Absperreinrichtungen abschaltbar. Die Absperreinrichtungen sind als Klappen ausgebildet, wobei die Klappen durch Federn gegen die Strömungsrichtung gehalten werden. Die Federrate bestimmt somit die Absperrcharakteristik.

Aus der Patentanmeldung WO 2012/007823 A1 ist eine Mischvorrichtungen bekannt, bei der ebenfalls eine Klappe im Luftweg den Strömungsquerschnitt bei Teillast verringern. Eine weitere durch den Luftdruck betätigte Klappe verschließt den Brenngasweg.

Aus der Patentschrift US 4 465,456 is es bekannt, einen Luftkanal mit Gaszufuhr an einem Brenner mit einer gemeinsamen Klappe zu drosseln.

Die Patenanmeldung EP 1 445 451 A2 offenbart eine Klappe für einen zweiten Kanal in einer Abgasanlage von Kraftfahrzeugen.

Die aus der Patentanmeldung WO 2012/007823 A1 bekannte Mischvorrichtungen hat jedoch den Nachteil, dass es bei kleinen Belastungen im Übergangsbereich eine zu hohe Gasmenge beigemischt wird, was zu einer Anfettung des Gemisches führt. Beispielsweise kann bei einem gesamten Modulationsbereich von 3,5 kW bis 35 kW dieser Übergangsbereich im Bereich zwischen 7 kW und 15 kW liegen. Leistungsbereiche unterhalb des Übergangsbereichs führen zu niedrigen Luftmassenströmen. Die Anfettung des Gemischs ist darauf zurückzuführen, dass die Klappe im Übergangsbereich undefinierte Öffnungszustände aufweist und damit undefinierte Strömungsverhältnisse am Klappenrand herrschen, wodurch das vorgesehene Mischungsverhältnis nicht mehr gewährleistet ist.

Es ist daher Aufgabe der Erfindung, eine Mischvorrichtung gemäß der Patentanmeldung WO 2012/007823 A1 dahingehend weiterzuentwickeln, dass im Übergangsbereich keine Anfettung des Gemischs stattfindet.

Diese Aufgabe wird erfindungsgemäß dadurch gelöst, dass das Verschlussmittel, welches die Klappe umfasst, so ausgebildet ist, dass im Übergangsbereich keine Anfettung des Brenngas-Luft-Gemisches erfolgt. Dazu weist die Klappe Öffnungen auf. Dadurch kann die Luft im teilweise geschlossenen Zustand der Klappe durch die Öffnungen hindurch strömen. Dadurch wird verhindert, dass im Bereich der zweiten Gaszufuhr hohe Strömungsgeschwindigkeiten auftreten.

Erfindungsgemäß umfasst das Verschlussmittel ein Verriegelungsmittel, das bei niedrigen Luftmassenströmen sowie im Übergangsbereich zu hohen Luftmassenströmen verriegelt wird. Dadurch bleibt die Klappe zuverlässig in der Verschlussposition. In einer Variante kann das Verriegelungsmittel ein Antrieb wie beispielsweise ein Schrittmotor sein. In einer alternativen Variante kann das Verriegelungsmittel ein Elektromagnet sein. Dadurch ist es möglich, das Verriegelungsmittel mittels einer Steuerung direkt anzusteuern. In einer anderen Variante ist das Verriegelungsmittel ein Riegel, der die Klappe passiv verriegelt. Dies erfolgt mittels eines aerodynamisch wirkenden Körpers. Dieser Körper ist im Luftstrom des ersten Luftkanals vorgesehen. Die aerodynamische Wirkung kann durch Auftrieb oder Luftwiderstand bewirkt werden. Bevorzugt ist der aerodynamisch wirkende Körper so ausgebildet, dass der Riegel die Klappe erst dann öffnet, wenn der Luftmassenstrom ausreichend groß ist, um die Klappe zu öffnen.

Der Effekt, dass im Bereich der zweiten Gaszufuhr hohe Strömungsgeschwindigkeiten auftreten wird auch dadurch erzielt, dass der zweite Luftkanal im Bereich der Klappe sowie die Klappe selbst so geformt sind, dass sich bei geringen Öffnungswinkeln der Klappe der Spalt zwischen der Klappe und dem zweiten Luftkanal im Bereich außerhalb der zweiten Gaszufuhr schneller öffnet als im Bereich der zweiten Gaszufuhr. Auch dadurch wird verhindert, dass im Bereich der zweiten Gaszufuhr hohe Strömungsgeschwindigkeiten auftreten.

In einem erfindungsgemäßen Verfahren wird das Verriegelungsmittel abhängig von der Drehzahl eines Gebläses, das von der Mischvorrichtung umfasst ist, betätigt. In einer besonders vorteilhaften Variante des Verfahrens erfolgt die Betätigung in Form einer Hysterese.

Die Erfindung wird nun anhand der Figuren detailliert erläutert.

Es stellen dar:
Figur 1: eine Schnittzeichnung einer erfindungsgemäßen Mischvorrichtung.
Figur 2: eine Schnittzeichnung einer Ausführungsvariante einer erfindungsgemäßen Mischvorrichtung.
Figur 3: eine Schnittzeichnung einer weiteren Ausführungsvariante einer erfindungsgemäßen Mischvorrichtung.

Die Figuren 1 bis 3 zeigen eine Schnittzeichnung einer Ausführungsform der erfindungsgemäßen Mischvorrichtung. Von links strömt Luft durch die Mischdüse 1, die als eine Venturidüse ausgebildet ist. Die Mischdüse 1 teilt sich auf in einen ersten Luftkanal 2 und einen zweiten Luftkanal 3. Der zweite Luftkanal 3 ist durch ein Verschlussmittel 6 in Form einer Klappe 9 verriegelbar. Dabei ist die Klappe 9 so ausgebildet, dass zugleich auch die zweite Gaszufuhr 5 verriegelbar ist. Bei hohen Luftmassenströmen wird die Klappe 9 durch den Staudruck geöffnet. Zugleich wird auch die zweite Gaszufuhr 5 geöffnet.

In Figur 1 die Klappe 9 über eine Welle 7 mit einem Antrieb 8 verbunden. Dadurch kann die Klappe 9 aktiv geöffnet werden, so dass ein ungewolltes teilweises Öffnen der Klappe 9 verhindert wird.

In Figur 2 ist ein Elektromagnet 10 dargestellt, der mit der Klappe 9 zusammenwirkt. Dieser Elektromagnet kann so angesteuert werden, dass die Klappe 9 bei niedrigen Luftmassenströmen und im Übergangsbereich verriegelt ist. Erst bei ausreichend hohen Luftmassenströmen gibt der Elektromagnet 10 die Klappe 9 frei, so das diese dann zuverlässig öffnet.

Figur 3 zeigt einen Riegel 11, der die Klappe 9 in einer geschlossenen Position verriegelt. Der Riegel 11 ist mit einer durch eine Feder vorgespannte Riegelbetätigung 12 verbunden, die im Luftstrom des ersten Luftkanals 2 angeordnet ist. Hohe Luftmassenströme bewirken, dass die in diesem Beispiel als Tragfläche ausgebildete Riegelbetätigung 12 so betätigt wird, dass der Riegel 11 die Klappe 9 freigibt. Riegelbetätigung 12 und Klappe 9 sind dabei so aufeinander abgestimmt, dass bei diesem Luftmassenstrom die Klappe 9 zuverlässig öffnet.

Figur 4 zeigt eine Schnittzeichnung einer weiteren Ausführungsform der erfindungsgemäßen Mischvorrichtung. Die Klappe 9 weist mehrere Öffnungen 13 auf, durch die Luft strömen kann. Ebenso ist zwischen der Klappe 9 und dem zweiten Luftkanal 3 ein Spalt 14 ausgebildet. Die Konturen des zweiten Luftkanals 3 und der Außenrand der Klappe 9 sind so ausgebildet, dass sich bei geringen Öffnungswinkeln der Klappe 9 der Spalt außerhalb des Bereichs der zweiten Gaszufuhr 5 schneller öffnet als im Bereich der zweiten Gaszufuhr 5. Dies kann beispielsweise dadurch erreicht werden, dass der zweite Luftkanal in diesem Bereich keinen rotationssymmetrischen Querschnitt ausweist. Vielmehr weitet sich der Querschnitt außerhalb des Bereichs der zweiten Gaszufuhr 5 stärker auf als im Bereich der zweiten Gaszufuhr 5.

Figur 5 stellt einen gemessenen Verlauf des Brenngas-Luft-Verhältnisses über dem gesamten Leistungsbereich eines Heizgeräts dar. Ein Wert des Brenngas-Luft-Verhältnisses größer 1 entspricht einem Luftüberschuss, ein Wert kleiner 1 entspricht Luftmangel. Im Sinne einer Schadstoffarmen Verbrennung ist ein Wert von 1,3 als optimal anzusehen.

Die Messkurve 15 wurde mit einer Mischvorrichtung gemäß dem Stand der Technik aufgenommen. In dem Leistungsbereich des Heizgeräts zwischen 7 und 15 kW ist ein Abfallen des Wertes des Brenngas-Luft-Verhältnisses zu verzeichnen, was einer Anfettung des Gemischs entspricht und somit zu höheren Schadstoffemissionen führt.

Die Messkurve 16 wurde mit einer erfindungsgemäßen Mischvorrichtung gemäß Figur 4 aufgenommen. Die Anfettung des Gemischs kann hier deutlich reduziert werden.

### Bezugszeichenliste

- 1: Mischdüse
- 2: Erster Luftkanal
- 3: Zweiter Luftkanal
- 4: Erste Gaszufuhr
- 5: Zweite Gaszufuhr
- 6: Verschlussmittel
- 7: Welle
- 8: Antrieb
- 9: Klappe
- 10: Magnet
- 11: Riegel
- 12: Riegelbetätigung
- 13: Öffnung
- 14: Spalt
- 15: Messwerte bei Verwendung einer Klappe ohne Öffnungen
- 16: Messwerte bei Verwendung einer Klappe mit Öffnungen

## Patentansprüche

1. Mischvorrichtung (1) für ein Heizgerät zum Mischen von Brenngas und Luft in einem definierten Mischungsverhältnis, umfassend eine Mischdüse (1), bevorzugt eine Venturidüse, welche einen ersten Luftkanal (2) mit einer ersten Gaszufuhr (4) und einen zweiten Luftkanal (3) mit einer zweiten Gaszufuhr (5) beinhaltet, durch die Luft leitbar ist, die mittels eines Gebläses mit veränderbarer Drehzahl Luft durch die Mischdüse (1) förderbar ist, und umfassend ein Verschlussmittel (6), welches zumindest eine Klappe (9) umfasst, wobei das Verschlussmittel (6) derart ausgebildet ist, dass im Betrieb bei niedrigen Luftmassenströmen die Klappe (9) in einer Verschlussposition den zweiten Luftkanal (3) und/oder die zweite Gaszufuhr (5) verschließt, worin das Verschlussmittel (6) so ausgebildet ist, dass die Luftgeschwindigkeit im zweiten Luftkanal im Bereich der zweiten Gaszufuhr im Übergangesbereich zwischen niedrigen Luftmassenströmen und hohen Luftmassenströmen so gering ist, dass keine Anfettung des BrenngasLuftGemisches erfolgt, **dadurch gekennzeichnet, dass** die Klappe (9) Öffnungen (13) aufweist, durch die Luft in der Verschlussposition der Klappe (9) oder in der Nähe der Verschlussposition der Klappe (9) strömen kann, so dass die Strömungsgeschwindigkeit im Bereich der zweiten Gaszufuhr (5) reduziert wird.

2. Mischvorrichtung nach Anspruch 1, wobei das Verschlussmittel (6) ferner ein Verriegelungsmittel (8, 10, 11) umfasst und wobei das Verriegelungsmittel (8, 10, 11) so ausgebildet ist, dass die Klappe (9) bei niedrigen Luftmassenströmen, insbesondere im Übergangsbereich zu hohen Luftmassenströmen, in der Verschlussposition gehalten wird, so dass ein teilweises Öffnen der Klappe verhindert wird.

3. Mischvorrichtung nach Anspruch 2, wobei das Verriegelungsmittel ein Antrieb (8), insbesondere ein Schrittmotor ist, der über eine Welle (7) mit der Klappe (9) verbunden ist.

4. Mischvorrichtung nach Anspruch 2, wobei das Verriegelungsmittel ein Magnet (10), insbesondere ein Elektromagnet ist.

5. Mischvorrichtung nach Anspruch 2, wobei das Verriegelungsmittel ein Riegel (11) ist, welcher mit einer Riegelbetätigung (12) so zusammenwirkt, dass der Riegel (11) bei niedrigen Luftmassenströmen die Klappe verriegelt.

6. Mischvorrichtung nach Anspruch 5, wobei die Riegelbetätigung (12) ein im ersten Luftkanal (2) angeordnetes aerodynamisch wirkender Körper ist.

7. Mischvorrichtung nach Anspruch 6, wobei die Riegelbetätigung (12) so ausgebildet ist, dass sie im Luftstrom einen Auftrieb erfährt und dadurch den Riegel (11) entriegelt.

8. Mischvorrichtung nach Anspruch 6, wobei die Riegelbetätigung (12) so ausgebildet ist, dass sie im Luftstrom eine Kraft aufgrund des Luftwiderstands erfährt und dadurch den Riegel (11) entriegelt.

9. Mischvorrichtung nach einem der Ansprüche 5 bis 8, wobei die Riegelbetätigung (12) und die Klappe (9) so zusammenwirken, dass im Betrieb die Riegelbetätigung (12) den Riegel (11) erst dann öffnet, wenn der Luftmassenstrom ausreichend groß ist, um die Klappe (9) zuverlässig zu öffnen.

10. Verfahren zum Betreiben einer Mischvorrichtung nach einem der Ansprüche 3 bis 4, **dadurch gekennzeichnet, dass** der Antrieb (8) oder der Magnet (10) so angesteuert wird, dass die Klappe (9) unterhalb einer ersten Drehzahl verriegelt und oberhalb einer zweiten Drehzahl entriegelt wird.

11. Verfahren nach Anspruch 10, wobei die erste und die zweite Drehzahl identisch ist.

12. Verfahren nach Anspruch 10, wobei die erste Drehzahl kleiner als die zweite Drehzahl ist.

## Claims

1. Mixing device (1) for a heating unit to mix combustion gas and air in a defined mixture ratio, comprising a mixing nozzle (1), preferably a Venturi nozzle which contains a first air channel (2) with a first gas supply (4) and a second air channel (3) with a second gas supply (5), through which air can be conducted which air can be transported by means of a fan with changeable rotational speed through the mixing nozzle (1) and comprising a sealing means (6) which comprises at least one flap (9), wherein the sealing means (6) is designed such that during operation at low air mass flows, the flap (9) seals, in a sealing position, the second air channel (3) and/or the second gas supply (5), whereby the sealing means (6) is designed such that the air speed in the second air channel in the region of the second gas supply is low in the transition region between low air mass flows and high air mass flows such that enrichment of the combustion gas air mixture does not occur,
**characterised in**
**that** the flap (9) has openings (13) through which air can flow in the sealing position of the flap (9) or in proximity to the sealing position of the flap (9) such that the flow speed in the region of the second gas supply (5) is reduced.

2. Mixing device according to claim 1, wherein the sealing means (6) also comprises a locking means (8, 10, 11) and wherein the locking means (8, 10, 11) is designed such that the flap (9), in the case of low air mass flows, in particular in the transition region to high air mass flows, is held in the sealing position such that a partial opening of the flap is prevented.

3. Mixing device according to claim 2, wherein the locking means is a drive (8), in particular a step motor which is connected to the flap (9) via a shaft (7).

4. Mixing device according to claim 2, wherein the locking means is a magnet (10), in particular an electromagnet.

5. Mixing device according to claim 2, wherein the locking means is a lock (11) which cooperates with a lock actuator (12) such that the lock (11) locks the flap in the case of low air mass flows.

6. Mixing device according to claim 5, wherein the lock actuator (12) is an aerodynamically operating body arranged in the first air channel (2).

7. Mixing device according to claim 6, wherein the lock actuator (12) is designed such that it experiences a lift in the air flow and therefore releases the lock (11).

8. Mixing device according to claim 6, wherein the lock actuator (12) is designed such that it experiences a force in the air flow owing to the air resistance and therefore releases the lock (11).

9. Mixing device according to any one of claims 5 to 8, wherein the lock actuator (12) and the flap (9) cooperate such that during operation the lock actuator (12) only opens the lock (11) when the air mass flow is sufficiently large to reliably open the flap (9).

10. Method to operate a mixing device according to any one of claims 3 to 4, **characterised in that** the drive (8) or the magnet (10) is actuated such that the flap (9) locks below a first rotational speed and releases above a second rotational speed.

11. Method according to claim 10, wherein the first and the second rotational speed are identical.

12. Method according to claim 10, wherein the first rotational speed is lower than the second rotational speed.

## Revendications

1. Dispositif de mélange (1) pour un appareil de chauffage pour mélanger du gaz combustible et de l'air dans un rapport de mélange défini, comprenant une buse de mélange (1), de préférence une buse Venturi, laquelle inclut un premier canal d'air (2) avec une première amenée de gaz (4) et un deuxième canal d'air (3) avec une deuxième amenée de gaz (5), par laquelle de l'air peut être guidé, de l'air peut être transporté au moyen d'une soufflante avec vitesse de rotation variable par la buse de mélange (1), et comprenant un moyen de fermeture (6), lequel comprend au moins un clapet (9), dans lequel le moyen de fermeture (6) est réalisé de telle sorte qu'en fonctionnement, pour des flux massiques d'air faibles, le clapet (9) ferme dans une position de fermeture le deuxième canal d'air (3) et/ou la deuxième amenée de gaz (5), dans lequel le moyen de fermeture (6) est réalisé de sorte que la vitesse de l'air dans le deuxième canal d'air dans la zone de la deuxième amenée de gaz dans la zone de transition entre des flux massiques d'air faibles et des flux massiques d'air élevés soit aussi faible qu'aucun enrichissement du mélange gaz combustible-air n'a lieu,
**caractérisé en ce**
**que** le clapet (9) présente des ouvertures (13), par lesquelles de l'air peut s'écouler dans la position de fermeture du clapet (9) ou à proximité de la position de fermeture du clapet (9), de sorte que la vitesse d'écoulement dans la zone de la deuxième amenée de gaz (5) soit réduite.

2. Dispositif de mélange selon la revendication 1, dans lequel le moyen de fermeture (6) comprend en outre un moyen de verrouillage (8, 10, 11) et dans lequel le moyen de verrouillage (8, 10, 11) est réalisé de sorte que le clapet (9), pour des flux massiques d'air faibles, en particulier dans la zone de transition vers des flux massiques d'air élevés, soit maintenu dans la position de fermeture, de sorte qu'une ouverture partielle du clapet soit empêchée.

3. Dispositif de mélange selon la revendication 2, dans lequel le moyen de verrouillage est un entraînement (8), en particulier un moteur pas à pas, qui est relié au clapet (9) par le biais d'un arbre (7).

4. Dispositif de mélange selon la revendication 2, dans lequel le moyen de verrouillage est un aimant (10), en particulier un électroaimant.

5. Dispositif de mélange selon la revendication 2, dans lequel le moyen de verrouillage est un verrou (11), lequel coopère avec un actionnement par loquet (12) de sorte que le loquet (11) verrouille le clapet en cas de flux massiques d'air faibles.

6. Dispositif de mélange selon la revendication 5, dans lequel l'actionnement par loquet (12) est un corps à action aérodynamique agencé dans le premier canal d'air (2).

7. Dispositif de mélange selon la revendication 6, dans lequel l'actionnement par loquet (12) est réalisé de sorte qu'il subisse une poussée dans le flux d'air et déverrouille ainsi le loquet (11).

8. Dispositif de mélange selon la revendication 6, dans lequel l'actionnement par loquet (12) est réalisé de sorte qu'il subisse une force dans le flux d'air en raison de la résistance de l'air et déverrouille ainsi le loquet (11).

9. Dispositif de mélange selon l'une quelconque des revendications 5 à 8, dans lequel l'actionnement par loquet (12) et le clapet (9) coopèrent de sorte qu'en fonctionnement l'actionnement par loquet (12) n'ouvre le loquet (11) que lorsque le flux massique d'air est suffisamment important pour ouvrir fiablement le clapet (9).

10. Procédé de fonctionnement d'un dispositif mélange selon l'une quelconque des revendications 3 à 4, **caractérisé en ce que** l'entraînement (8) ou l'aimant (10) sont commandés de telle sorte que le clapet (9) est verrouillé en dessous d'une première vitesse de rotation et est déverrouillé au-dessus d'une deuxième vitesse de rotation.

11. Procédé selon la revendication 10, dans lequel la première et la deuxième vitesse de rotation sont identiques.

12. Procédé selon la revendication 10, dans lequel la première vitesse de rotation est inférieure à la deuxième vitesse de rotation.
